# EUROPÄISCHE PATENTSCHRIFT

(11) **EP 0 003 227 B1**
(45) Veröffentlichungstag und Bekanntmachung des Hinweises auf die Patenterteilung: **30.05.1984**
(21) Anmeldenummer: 78101689.4
(22) Anmeldetag: 15.12.1978
(51) Int. Cl.: B28B 7/22

(54) **Verfahren zum Wenden einer Raumzelle aus Stahlbeton**
Method of turning over a prefabricated element of reinforced concrete
Procédé pour tourner un élément préfabriqué en béton armé

(30) Priorität: 19.12.1977 DE 2756596
(43) Veröffentlichungstag der Anmeldung: 08.08.1979
(73) Patentinhaber: Betonbau GmbH, D-68753 Waghäusel (DE)
(72) Erfinder: Primus, Illo-Frank, Dr.-Ing., D-6833 Waghäusel (DE)
(74) Vertreter: Kempe, Wolfgang

## Beschreibung

Die Erfindung bezieht sich auf ein Verfahren zum Wenden einer quaderförmigen, einseitig offenen Raumzelle aus Stahlbeton, nach dem Oberbegriff des Patentanspruches 1.

Die Herstellung derartiger Raumzellen im sogenannten Glockengussverfahren, bei welchem die einzige offene Seite der Raumzelle nach unten weist, ist bekannt. Ein derartiges Herstellungsverfahren ist besonders zweckmässig, weil die Raumzelle in einem Guss betoniert werden kann. Die Weiterbehandlung der gegossenen Raumzelle bereitet jedoch insbesondere dann Schwierigkeiten, wenn die Raumzelle anschliessend an den Betoniervorgang in eine Betriebslage gewendet werden soll, in der die offene Seite nach oben weist. Würde man mit dem Entschalen und Wenden der Raumzelle bis zur vollständigen Aushärtung warten, so benötigte man zu lange Durchlaufzeiten für die einzelne Raumzelle auf dem teuren Betonier- bzw. Hallenplatz. Ein Entschalen und Wenden der noch aus frischem Beton bestehenden, nicht voll ausgehärteten Raumzelle bringt aber die Gefahr mit sich, dass die Raumzelle Risse erhält und Verformungen erleidet.

Aus der DT-AS 2.400.390 ist bereits ein Herstellungsverfahren bekannt, bei welchem die Raumzelle auf einem Kipptisch betoniert wird, mittels dessen sie nach dem Abbinden des Betons um 90° gekippt wird, damit die Kernschalung seitlich herausgezogen werden kann. Dieses bekannte Verfahren dient dazu, hohe Hallenkonstruktionen oder tiefe Betoniergruben in der Halle zum Abziehen der Kernschalung überflüssig zu machen und Rissbildungen an der Raumzelle während des ersten Kippvorganges um 90° und des zweiten Kippvorganges um weitere 90° zu vermeiden, da der Kern die Raumzelle aus frischem Beton stützt. Wenn der Kern aus der Raumzelle herausfährt, muss die freitragende Längswand abgestützt werden. Ein wesentlicher Nachteil besteht aber darin, dass die Raumzelle zusammen mit der Kernschalung gekippt werden muss, so dass der Kipptisch für das Gesamtgewicht beider ausgelegt werden muss. Ferner besteht ein Nachteil darin, dass die Kernschalung auf den Kipptisch transportiert und dort massgenau arretiert und später wieder aus der Raumzelle heraustransportiert und zurückgekippt werden muss. Die Kippbeanspruchung des Schalungskerns beeinträchtigt aber die Massgenauigkeit der Raumzelle. Stehen hohe Fertigungshallen oder tiefe Betoniergruben in der Halle jedoch sowieso zur Verfügung, so kann entweder die Raumzelle von der Kernschalung nach oben oder die Kernschalung aus der Raumzelle nach unten weggezogen werden. Gewendet werden muss dann nur noch die von dem Gewicht der Kernschalung befreite leere Raumzelle. Dieses Verfahren hat aber den Nachteil, dass man bis zur vollständigen Aushärtung der Raumzelle warten müsste, wenn man Schäden beim Entschalen und Wenden vermeiden will.

Der Erfindung liegt die Aufgabe zugrunde, ein Verfahren der eingangs beschriebenen Art zu entwickeln, bei dem die Nachteile der bekannten Verfahren vermieden werden, die nicht voll ausgehärtete Raumzelle zur Weiterverarbeitung also ohne Zuhilfenahme einer für überschwere Belastungen ausgelegten Kippvorrichtung und ohne Kippbeanspruchung des Schalungskernes ohne Schaden zu nehmen in die Betriebslage gewendet werden kann, in der die offene Seite nach oben weist.

Diese Aufgabe wird erfindungsgemäss durch die im Hauptanspruch angegebenen Verfahrensschritte gelöst. Der Vorteil des erfindungsgemässen Verfahrens liegt darin, dass die Seitenwände der Raumzelle beim Entschalen und Wenden der Raumzelle nicht verformt werden, der Beton im wesentlichen nur auf Druck beansprucht wird und somit keine Risse erhalten kann, obwohl die Raumzelle noch nicht ausgehärtet ist. Die Kipptische müssen lediglich für das Gewicht der Raumzelle ausgelegt werden. Dennoch können in Weiterbildung der Erfindung mittels geeigneter Massnahmen, beispielsweise mittels Distanzelementen, einer Plattform oder der Heranfahrmöglichkeit des zunächst senkrechten Schenkels des zweiten Kipptisches, sämtliche Raumzellenhöhen wie auch bei dem bereits bekanntn Verfahren hergestellt werden.

Auch hat es sich als vorteilhaft erwiesen, dass die Raumzelle nicht mit grosser Präzision so auf dem ersten Kipptisch abgesetzt werden muss, dass die eine seiner Seitenwände unmittelbar an dem senkrechten Schenkel des Kipptisches anliegt. Durch die Zwischenschaltung der verfahrbaren Plattform ist es möglich, einen eventuell verbleibenden Spalt durch Beifahren der Plattform auszugleichen.

Die Erfindung wird nachfolgend anhand von in der Zeichnung dargestellten Ausführungsbeispielen näher beschrieben und erläutert.

Es zeigen:
Fig. 1 Kernschalung, Bodenschalrahmen und Aussenschalung zur Herstellung einer Raumzelle in perspektivischer Ansicht;
Fig. 2 die mit Hilfe der Schalungen gem. Fig. 1 hergestellte Raumzelle, teilweise vom Bodenschalrahmen abgehoben;
Fig. 3 die Raumzelle gern. Fig. 2 an einer Spezialtraverse zum Abheben von der Kernschalung;
Fig. 4 die auf einem ersten Kipptisch abgesetzte Raumzelle in der Seitenansicht;
Fig. 5 die mittels des ersten Kipptisches auf einen zweiten Kipptisch gekippte Raumzelle;
Fig. 6 die an den senkrechten Schenkel des zweiten Kipptisches herangefahrene Raumzelle;
Fig. 7 die mittels des zweiten Kipptisches in ihre Betriebslage gekippte Raumzelle;
Fig. 8 eine zweite Ausführungsform des zweiten Kipptisches, bei der der senkrechte Schenkel verfahrbar ist und;
Fig. 9 die zu wendende Raumzelle mit einem Stützrahmen zwischen den Längswänden als Stützvorrichtung.

Zur Herstellung einer Raumzelle 10 dienen in bekannter Weise eine Kernschalung 11 und Aussenschalungswände 12, von denen der Übersichtlichkeit halber in Fig. 1 nur drei Aussenschalwände dargestellt sind. Die bewehrte Kernschalung 11 ruht auf einem Bodenschalrahmen, der aus getrennt voneinander angeordneten Längsbrettern 13 und Querbrettern 14 besteht.

Der Betoniervorgang der Raumzelle 10 erfolgt im sogenannten Glockengussverfahren. Die einzige offene Seite der Raumzelle 10 weist dabei nach unten, so dass die Raumzelle in einem Guss betoniert werden kann. Die aus noch frischem Beton bestehende Raumzelle 10 wird nach Entfernen der Aussenschalungswände 12 und Lösen der vier senkrechten Wände der Kernschalung 11 mittels einer hydraulischen Vorrichtung 15, die die Längsbretter 13 des Bodenschalrahmens untergreift, so angehoben, dass die Raumzelle im wesentlichen auf Druck beansprucht wird. Dabei werden die Kernschalung 11 und die Raumzelle 10 am Dekkenspiegel voneinander getrennt und die Querbretter 14 des Bodenschalrahmens gelöst. Nunmehr kann die Raumzelle 10 mittels einer Speziattraverse 16 (Fig. 3) von der Kernschalung 11 abgehoben und auf den waagerechten Schenkel 17 eines L-förmigen, um seine Längsachse kippbaren ersten Kipptisches 18 abgesetzt werden. Ein eventuell verbleibender Spalt zwischen der dem senkrechten Schenkel 19 des ersten Kipptisches 18 und der diesem Schenkel zugewandten Raumzellenlängswand wird durch eine parallel zu dem Schenkel 19 angeordnete Plattform 20 überbrückt, die hydraulisch an die Raumzellenlängswand herangefahren wird. Im Ausführungsbeispiel gem. Fig. 4 bis 7 ist diese Plattform 20 an einem Verschiebewagen 21 montiert, der seinerseits mittels Rollen 22 an dem Schenkel 19 befestigt ist und an diesem abrollen kann.

Bevor die Raumzelle 10 mittels des ersten Kipptisches 18 gekippt wird, wird gegen die Innenwand der dem Schenkel 19 abgewandten Raumzellenlängswand ein Stützträger 23 angelehnt, der gelenkig an dem Verschiebewagen 21 befestigt ist und beim Kippen der Raumzelle die Abstützung der Raumzellenlängswand übernimmt.

Der erste Kipptisch 18 wird sodann um 90° gekippt, so dass der ursprünglich senkrecht stehende Schenkel 19 kammförmig in den waagerechten Schenkel 24 eines zweiten L-förmigen Kipptisches 25 eingreift und der Verschiebewagen 21 mit seinen Rollen 22 auf den Gabelträgern dieses waagerechten Schenkels 24 aufsetzt (Fig. 5). Mit Hilfe des Verschiebewagens 21 wird die Raumzelle 10 nunmehr an den senkrechten Schenkel 26 des zweiten Kipptisches 25 herangefahren (Fig. 6). Nunmehr kann die Raumzelle 10 auf dem zweiten Kipptisch 25 ebenfalls um 90° gekippt werden, so dass der Boden der Raumzelle nach unten weist. Nach Herausschwenken des Stützträgers 23 aus der Raumzelle 10 kann diese mittels einer Traverse 27 vom zweiten Kipptisch 25 abgehoben und zur weiteren Verarbeitung transportiert werden (Fig. 7).

Der Abstand zwischen der Raumzelle 10 und den senkrechten Schenkeln 19 bzw. 26 des ersten bzw. zweiten Kipptisches 18 bzw. 25 kann auch durch Distanzelemente überbrückt werden, die zweckmässigerweise in die senkrechten Schenkel eingebaut sind und die vorzugsweise je eine Plattform aufweisen, deren Ebene parallel zur Schenkelebene verläuft und die in Richtung ihrer Normale bis zu Anlage an die Raumzelle 10 hydraulisch verfahren werden können. Eine weniger elegante, dafür aber billigere Lösung besteht in der Verwendung von Distanzelementen aus aufblasbaren, zerreissfesten Gummi- oder Kunststoffkissen, die zwischen die betreffende Raumzellenwand und den senkrechten Schenkel gesteckt werden.

Die Plattform 20 kann auch ohne Zwischenschaltung eines Verschiebewagens 21 direkt an dem senkrechten Schenkel 19 bzw. 26 befestigt werden. In diesem Fall ist es zweckmässig, wenn die Gabelträger des waagerechten Schenkels 24 des zweiten Kipptisches 25, auf denen die Plattform 20 dann beim Kippen aufsetzt, Gleitrollen oder -kufen aufweisen, auf denen die Plattform mitsamt der Raumzelle 10 bis zur Anlage an den senkrechten Schenkel 26 des zweiten Kipptisches 25 verschoben werden kann.

Eine weitere Möglichkeit, einen eventuellen Abstand zwischen der Raumzelle 10 und den senkrechten Schenkeln 19 bzw. 26 zu überbrücken besteht darin, dass die senkrechten Schenkel selbst in Richtung ihrer Normale bis zu Anlage an der Raumzelle 10 verfahren werden. Eine Anordnung, bei der der senkrechte Schenkel 26 des zweiten Kipptisches 25 auf diese Weise verfahrbar ist, zeigt Fig. 8.

Der Stützträger 23 zur Abstützung der Raumzellenlängswand während des Kippens stellt nur eine Möglichkeit der vielen denkbaren Stützvorrichtungen dar. Um ihn ohne Beschädigungsgefahr an die Raumzellenlängswand heranfahren zu können, weist der Stützträger 23 einen in der Zeichnung nicht dargestellten Grenztaster auf, der die Anlage an der Innenwand anzeigt. Eine weitere Möglichkeit der Abstützung ist in Fig. 9 dargestellt. Hier besteht die Stützvorrichtung aus einem Stützrahmen 28, der auf einem Teil der Länge oder der Gesamtlänge zwischen die beiden Raumzellenlängswände geschoben wird. Dies erfolgt zweckmässigerweise dann, wenn die Raumzelle 10 mit Hilfe der Spezialtraverse 16 von der Kernschalung 11 abgehoben, aber noch nicht auf dem ersten Kipptisch 18 abgesetzt ist.

Obwohl die Erfindung anhand der Herstellung einer Raumzelle erklärt ist, kann sie bei der Herstellung beliebiger einseitig offener Fertigteile aus Stahlbeton mit einem Boden und vier im wesentlichen lotrechten Seitenwänden erfolgreich eingesetzt werden. Die im Ausführungsbeispiel in die hydraulische Vorrichtung 15 und die Spezialtraverse 16 aufgeteilte Hubvorrichtung kann in einer einheitlichen Hubvorrichtung zusammengefasst werden, solange garantiert bleibt, dass das Fertigteil beim Anheben durch die Hubvorrichtung in allen Arbeitsphasen im wesentlichen auf Druck beansprucht wird. Um die Angriffsmöglichkeiten für die Hubvorrichtung zu erleichtern, ist es zweckmässig, in den Ecken der Fertigteile Transportanker 29 vorzusehen. Dies ermöglicht, die Druckkräfte beim Anheben des Fertigteiles optimal in den noch frischen Beton einzuleiten und in ihm zu verteilen.

## Patentansprüche

1. Verfahren zum Wenden einer quaderförmigen, einseitig offenen Raumzelle aus Stahlbeton mit einem Boden und vier im wesentlichen lotrechten Seitenwänden, die unter Verwendung einer Aussenschalung, eines Bodenschalrahmens und einer quaderförmigen Kernschalung mit fünf Schalungswänden mit dem Boden nach oben in einem Guss betoniert ist und anschliessend mittels zweier L-förmiger Kipptische, an deren senkrechten Schenkel die Raumzelle lückenlos zur Anlage gebracht werden kann, in diejenige Lage gekippt wird, in der der Boden der Raumzelle nach unten weist, dadurch gekennzeichnet, dass die aus noch frischem Beton bestehende Raumzelle (10) nach Entfernen der Aussenschalung (12) und Lösen der vier senkrechten Wände der Kernschalung (11) mittels einer Traverse (16), die an Ankern (29) angreift, welche in den Ecken der Raumzellen einbetoniert sind, angehoben wird, bis sich die Deckenschalung und der Bodenschalrahmen (13, 14) der Kernschalung (11) und die Raumzelle (10) voneinander lösen und die Raumzelle auf den ersten Kipptisch (18) abgesetzt werden kann, an dessen senkrechten Schenkel (19) parallel zu diesem eine Plattform (20) angeordnet ist, die zur Überbrückung des Spaltes in Richtung ihrer Normale an die Raumzellenlängswand vorzugsweise hydraulisch verfahren wird, und dass gegen die Innenfläche der dem senkrechten Schenkel abgewandten Raumzellenlängswand eine Stützvorrichtung (23, 28) angelehnt wird, die nach dem Kippen der Raumzelle entfernt wird.

2. Verfahren nach Anspruch 1, dadurch gekennzeichnet, dass die Plattform (20) nach Kippen des ersten Kipptisches (18) auf dem waagrechten Schenkel (24) des zweiten Kipptisches (25) bis zur Anlage der Raumzelle (10) an dessen senkrechten Schenkel (26) verschoben wird.

3. Verfahren nach Anspruch 2, dadurch gekennzeichnet, dass die Plattform (20) Rollen (22) oder Gleitkufen aufweist, die nach Absenken der Plattform auf den Gabelträgern des waagrechten Schenkels (24) des zweiten Kipptisches (25) aufsetzen.

4. Verfahren nach Anspruch 2, dadurch gekennzeichnet, dass die Gabelträger des waagrechten Schenkels (24) des zweiten Kipptisches (25) Rollen aufweisen, auf denen die Raumzelle (10) verschoben wird.

5. Verfahren nach Anspruch 1, dadurch gekennzeichnet, dass an dem senkrechten Schenkel (26) des zweiten Kipptisches (25) ebenfalls parallel zu diesem eine Plattform angeordnet ist, die in Richtung ihrer Normale bis zur Anlage an der Raumzelle (10) vorzugsweise hydraulisch verfahren wird.

6. Verfahren nach Anspruch 1 oder 5, dadurch gekennzeichnet, dass der senkrechte Schenkel (19 bzw. 26) des ersten und/oder zweiten Kipptisches (18 bzw. 25) in Richtung seiner Normale bis zur Anlage an der Raumzelle (10) vorzugsweise hydraulisch verfahren wird.

## Claims

1. A method of turning a parallelepipedal three-dimensional box-element, open at one side and made of reinforced concrete, having a base and four essentially vertical lateral walls, which, when using an outer shuttering a base shuttering frame and a parallelepipedal core shuttering with five shuttering walls, with the base upwards, is concreted in one casting and subsequently is tilted, by means of two L-shaped tilting tables, against whose vertical sides the three-dimensional box-element is made to rest without gaps, into the position in which the base of the three-dimensional box-element is directed downwards, characterized in that, after removing the outer shuttering (12) and detaching the four vertical walls of the core shuttering (11) by means of a cross-bar (16), which engages on anchoring devices (29), encased in concrete in the corners of the three-dimensional box-element, the three-dimensional box-element (10) consisting of concrete, which is still green, is raised until the top shuttering and the base shuttering frame (13, 14) of the core shuttering (11) and the three-dimensional box-element (10) become detached from each other and the three-dimensional box-element can be set down onto the first tilting table (18), on whose vertical side (19) a platform (20) is disposed parallel to the latter, which platform is moved, preferably hydraulically in the direction of its normal on the longitudinal wall of the three-dimensional box-element in order to bridge the gap, and in that a support apparatus (23, 28) bears against the inner surface of the longitudinal wall of the three-dimensional box-element facing away from the vertical side and is removed after the three-dimensional box-element is tilted.

2. A method according to claim 1, characterized in that, after tilting the first tilting table (18), the platform (20) is moved on the horizontal side (24) of the second tilting table (25) until the three-dimensional box-element (10) comes to rest against the vertical side (26) thererof.

3. A method according to claim 2, characterized in that the platform (20) has rollers (22) or sliding skids, which, after the platform has been lowered, rest on the fork carriers of the horizontal side (24) of the second tilting table (25).

4. A method according to claim 2, characterized in that the fork carriers of the horizontal side (24) of the second tilting table (25) have rollers, on which the three-dimensional box-element (10) is moved.

5. A method according to claim 1, characterized in that a platform, which is moved, preverably hydraulically, in the direction of its normal until it comes to rest against the three-dimensional box-element (10), is disposed on the vertical side (26) of the second tilting table (25) likewise parallel to the latter.

6. A method according to claim 1 or 5, characterized in that the vertical side (19 or 26) of the first and/or second tilting table (18 or 25) is moved preferably hydraulically, in the direction of its normal until it comes to rest against the three-dimensional box-element (10).

## Revendications

1. Procédé pour retourner une cellule creuse parallèlépipédique en béton armé, ouverte d'un côté, munie d'un fond et de quatre parois latérales sensiblement verticales, qui est bétonnée en une seule coulée, par l'utilisation d'un coffrage externe, d'un châssis de coffrage de fond et d'un coffrage interne parallèlépipédique à cinq parois de coffrage, le fond étant orienté vers le haut, ladite cellule étant ensuite basculée, au moyen de deux tables basculantes en forme de L sur les ailes verticales desquelles la cellule peut venir s'appliquer sans laisser d'espace libre, dans une position telle que le fond de la cellule soit orienté vers le bas, caractérisé par le fait que la cellule (10) en béton encore frais, après élimination du coffrage externe (12) et desserrage des quatre parois verticales du coffrage interne (11) est soulevée au moyen d'une traverse (16) qui s'accroche sur des ancrages (29) noyés dans le béton aux coins des cellules, jusqu'à ce que le coffrage de plafond et le châssis de coffrage de fond (13, 14) du coffrage interne (11) se détachent de la cellule (10) et que la cellule puisse être posée sur la première table basculante (18), sur l'aile verticale (19) de laquelle est disposée, parallèlement à celle-ci, une plate-forme (20) qui est déplaçable, de préférence hydrauliquement, en vue de la compensation de la fente dans la direction de sa normale, vers la paroi longitudinale de la cellule, et par le fait que contre la surface interne de la paroi longitudinale de la cellule, opposée à ladite aile verticale on applique un dispositif de support (23, 28) que l'on enlève après le basculement de la cellule.

2. Procédé selon la revendication 1, caractérisé par le fait que la plate-forme (20) est déplacée, après basculement de la première table basculante (18), sur l'aile horizontale (24) de la deuxième table basculante (25), jusqu'à l'application de la cellule (10) contre l'aile verticale (26) de ladite deuxième table.

3. Procédé selon la revendication 2, caractérisé par le fait que la plate-forme (20) présente des rouleaux (22) ou des patins, qui se posent, après abaissement de la plate-forme, sur les longerons en fourche de l'aile horizontale (24) de la deuxième table basculante (25).

4. Procédé selon la revendication 2, caractérisé par le fait que les longerons en fourche de l'aile horizontale (24) de la deuxième table basculante (25) sont munis de rouleaux sur lesquels la cellule est déplacée.

5. Procédé selon la revendication 1, caractérisé par le fait que sur l'aile verticale (26) de la deuxième table basculante (25) est disposée, également parallèlement à cette aile, une plate-forme déplaçable de préférence hydrauliquement en direction de sa normale jusqu'à venir s'appliquer contre la cellule (10).

6. Procédé selon la revendication 1 ou 5, caractérisé par le fait que l'aile verticale (19 ou 26) de la première et/ou de la deuxième table basculante (18 ou 26) est déplaçable, en direction de sa normale, jusqu'à application contre la cellule (10), de préférence hydrauliquement.
